# EUROPÄISCHE PATENTANMELDUNG

(11) **EP 3 409 613 A1**
(43) Veröffentlichungstag der Anmeldung: **05.12.2018**
(21) Anmeldenummer: 17000918.7
(22) Anmeldetag: 31.05.2017
(51) Int. Cl.: B65D 51/00, B65D 17/00

(54) **SCHUTZKAPPE FÜR GETRÄNKEDOSEN**

(71) Anmelder: Eitner, Lars, 64839 Münster (DE)
(72) Erfinder: Eitner, Lars, 64839 Münster (DE)

(57) **Zusammenfassung**

Die beanspruchte Getränkedosen Schutzkappe bedeckt geöffnete Getränkedosen Figur 1 Ziffern 1 und folgende, so dass Fremdstoffe wie Insekten und andere für den Menschen gefährliche Stoffe nicht in das Getränk eindringen können.

## Beschreibung

### Stand der Technik:

Es gibt Getränkedosen, die geöffnet werden können, so dass über eine dabei entstehende Öffnung das Getränk entnommen wird. Danach bleiben die bisher gebräuchlichen Dosen offen.

### Kritik des Standes der Technik:

Bisher können bereits geöffnete Getränkedosen nach dem Öffnen nicht wieder verschlossen werden. Auf diese Weise gelangen für den Menschen gefährliche Fremdkörper wie z.B. Schmutz oder Insekten in den Mund- und Rachenraum, wobei es zu gefährlichen inneren Verletzungen und Schwellungen kommt, welche eventuell sogar lebensgefährlich sind. Diese Gefahr besteht auch und besonders für Kinder, indem diese Altersgruppe oft ihr oben offenes Getränk unbeaufsichtigt stehen lässt, um später unaufmerksam zu trinken.

Weiterhin schützt die Schutzkappe auch vor dem eindringen anderer Fremdkörper wie Flüssigkeiten oder scharfe Gegenstände wie z.B. Glassplitter oder ähnliches.

### Aufgabenstellung:

Geöffnete Getränkedosen sollen sicher verschlossen bzw. abgedeckt werden können, um die hier genannten Missstände zu vermeiden.

### Erzielbare Vorteile:

Die beanspruchte Getränkedosen Schutzkappe gemäß Figur 1 Ziffern 1 und folgende kann leicht und haltbar auf Getränkedosen aufgesetzt werden, so dass Fremdstoffe nicht in das Getränk gelangen können. Gleichwohl kann die Schutzkappe leicht abgenommen werden, um trinken zu können. Dadurch werden schwere Gesundheitsschäden vermieden.

## Patentansprüche

1. Patentanspruch, **dadurch gekennzeichnet, dass** ein Kunststoffteil gemäß Zeichnung Nr. 1 Ziffer 1 in kreisrunder Form eine Getränkedose an deren offenen oberen Seite abdeckt und Bedarfsweise auch wieder abgenommen werden kann, ohne die Getränkedose zu beschädigen. Und weiterhin **dadurch gekennzeichnet, dass** die Schutzkappe eine Rastlippe Figur 1 Ziffer. 2 vorweist, über welche die Schutzkappe stabil auf die Getränkedose aufgesetzt werden kann.
